# EUROPÄISCHE PATENTSCHRIFT

(11) **EP 3 137 217 B1**
(45) Veröffentlichungstag und Bekanntmachung des Hinweises auf die Patenterteilung: **14.04.2021**
(21) Anmeldenummer: 15737962.9
(22) Anmeldetag: 23.04.2015
(51) Int. Cl.: B02C 13/28

(54) **ZERKLEINERUNGSMASCHINE MIT FESTSTEHENDEM AMBOSS UND ROTIERENDEN HAMMERSCHLAGEISEN**
COMMINUTION MACHINE HAVING STATIONARY ANVIL AND ROTATING HAMMER STRIKE IRON
BROYEUSE MUNIE D'UNE ENCLUME FIXE ET DE MARTEAUX ROTATIFS

(30) Priorität: 30.04.2014 DE 102014006354; 28.10.2014 DE 102014016322
(43) Veröffentlichungstag der Anmeldung: 08.03.2017
(73) Patentinhaber: Akai GmbH & Co. KG, 83059 Kolbermoor (DE)
(72) Erfinder: KOSLOW, Alexander, 84030 Landshut (DE)
(86) Internationale Anmeldenummer: PCT/DE2015/000198
(87) Internationale Veröffentlichungsnummer: WO 2015/165433

(56) Entgegenhaltungen:
- US-A- 1 686 128
- US-A- 5 381 975
- US-A1- 2009 250 539

## Beschreibung

Die Erfindung betrifft Hammerschlageisen für eine Zerkleinerungsmaschine mit feststehendem Amboss, Zerkleinerungsmaschinen mit derartigen Hammerschlageisen und Verfahren zum Betrieb derartiger Zerkleinerungsmaschinen

Eine derartige Zerkleinerungsmaschine ist von US1686128 bekannt.

Für die Zerkleinerung von Metallschrott oder anderem Mischgut stehen der Fachwelt heute Zerkleinerungsmaschinen, wie z. B. Hammermühlen oder Shredder, zur Verfügung. Derartige Maschinen sind so aufgebaut, dass Hammerschlageisen (im Folgenden auch als Hammer bezeichnet) mit einem Schwenkbolzen schwenkbar an einem Rotor befestigt sind und beim Rotieren des Rotors radial nach außen durch die bei der Rotation entstehenden Fliehkräfte in Richtung eines feststehenden, mit einem Maschinengestell fest verbundenen Ambosses geschleudert werden. Durch den zwischen dem Amboss und den Hammerschlagleisten festgelegten Spalt wird der Feinheitsgrad des zerkleinerten Materials bestimmt. Hierbei ist zu beachten, dass bei maximaler Rotationsgeschwindigkeit des Rotors der Abstand zwischen Amboss und dem Hammerkopf (d.h. der am weitesten vorragende Teil des Hammers) ein vorher bestimmtes Minimum bzw. Maximum weder unter- noch überschreiten darf. Eine Berührung von Hammerkopf und Amboss ist zu vermeiden, da sie zur Zerstörung der Maschine führen würde. Ebenso würde eine Überschreitung des maximal zulässigen Spalts bzw. Abstands zwischen Hammerkopf und Amboss die Funktionsfähigkeit der Maschine wesentlich beeinträchtigen. In einem solchen Falle würde das Zerkleinerungsgut in seiner Größe nicht mehr der gewünschten Korngröße entsprechen.

Für einen einwandfreien Betrieb einer derartigen Zerkleinerungsmaschine ist daher die Größe des Spalts zwischen Hammerkopf und Amboss von entscheidender Bedeutung. Um die Größe des Spalts zwischen Hammerkopf und Amboss innerhalb vorgegebener Toleranzen zu halten, auch bei Verschleiß am Hammerkopf, muss bisher ein verschlissener Hammer durch einen neuen Hammer ersetzt werden. Dies ist sehr zeitaufwendig, da bisher nur die Beschaffung eines neuen Hammers Abhilfe schaffen konnte. Außerdem ist ein neuer Hammer sehr teuer. Es ist daher ein Bestreben der Fachwelt die Nutzungsdauer (Standzeit) eines Hammers zu verlängern.

Aufgabe der Erfindung ist es, verbesserte Hammerschlageisen für eine Zerkleinerungsmaschine der eingangs genannten Art anzugeben, die eine längere Nutzungsdauer aufweisen, um Betriebskosten zu senken, ohne die Qualität des zerkleinerten Produkts negativ zu beeinflussen.

Diese Aufgabe wird durch die Erfindung gelöst, die in den unabhängigen Ansprüchen definiert ist; Ausgestaltungen der Erfindung sind in den abhängigen Ansprüchen definiert.

Zur Lösung dieser Aufgabe offenbart die Erfindung Hammerschlageisen für eine Zerkleinerungsmaschine mit feststehendem Amboss, wobei das Hammerschlageisen über einen Schwenkbolzen schwenkbar an einem Rotor der Zerkleinerungsmaschine befestigt wird. Im Hammerschlageisen ist ein Einsatzstück mit einer Aufnahmeöffnung für den Schwenkbolzen vorgesehen, das in einer ersten Orientierung oder in einer zweiten Orientierung eingebaut werden kann. Die Aufnahmeöffnung definiert eine erste Anlagefläche für den Schwenkbolzen in der ersten Orientierung des Einsatzstücks und eine zweite Anlagefläche für den Schwenkbolzen in der zweiten Orientierung des Einsatzstücks. Die erste Anlagefläche in der ersten Orientierung des Einsatzstücks hat einen anderen Abstand zum Hammerkopf (und damit zum Amboss) als die zweite Anlagefläche in der zweiten Orientierung des Einsatzstücks.

Gemäß der Erfindung wird der Schwenkbolzen durch einen Langlochschlitz geführt, der in Längsrichtung des Einsatzstückes außermittig angebracht ist und einander gegenüberliegende Anlageflächen definiert.

Das längliche Einsatzstück ist in Längs- erstreckung des Hammers auswechselbar eingebaut. Die Lage der in Längsrichtung außermittig in das Einsatzstück zur Aufnahme des Schwenkbolzens eingebrachten Langlochs bestimmt die unterschiedlichen Dicken der beiden endseitigen Wangen des Einsatzstücks; die auf den Hammerkopf zuweisende Innenseite des Langlochs bildet eine Anlagefläche, an der der Schwenkbolzen im ausgeschwenktem Betriebszustand des Hammers anliegt. Die beiden Wangen befinden sich in Längsrichtung am jeweiligen Ende eines Einsatzstückes.

Das außermittige Langloch ist derart auszuführen, dass der Abstand der Langlochsinnenwand zum benachbarten Endpunkt des Einsatzstückes unterschiedlich groß ist, gesehen in der Längsrichtung des Einsatzstückes und der bei der Rotation auftretenden Zentrifugalkraft. Entscheidend hierbei ist, dass beim Drehen des Einsatzstückes im Hammer um 180°die Distanz zwischen Hammerkopf und Anlagefläche verändert wird, und damit bei eingebautem Hammer auch die Distanz zwischen Hammerkopf und Amboss.

Dazu weist das Einsatzstück an gegenüber liegenden Enden Wangen unterschiedlicher Dicke auf. Bei ausgeschleudertem Hammer liegt die Anlagefläche einer Wange des Einsatzstücks am Schwenkbolzen an und bestimmt den Abstand des Hammerkopfes zum Amboss. Durch das Anliegen der einen Wange des Einsatzstückes am Schwenkbolzen ist die Bewegung des Hammers in Richtung Amboss begrenzt. Die beiden gegenüberliegenden Wangen des Einsatzstückes sind von unterschiedlicher Dicke. Damit definieren sie unterschiedliche Abstände für den Hammerkopf zum Amboss, je nachdem an welcher Wange des Einsatzstücks der Schwenkbolzen zur Anlage kommt.

Dadurch, dass die beiden Wangen ein außermittiges Langloch in einem Einsatzstück begrenzt genügt eine 180° Drehung des Einsatzstückes im Hammer, um die Distanz zwischen Hammerkopf und Amboss zu variieren. Entspricht daher im Neuzustand des Hammers eine größere Dicke einer Wange des Einsatzstückes dem gewünschten Spalt zwischen Amboss und Hammerkopf, dann entspricht nach dem Drehen des Einsatzstücks um 180° das Anliegen des Schwenkbolzens an der anderen, dünneren Wange wieder dem gewünschten Nenn-Abstand zwischen Amboss und Hammerkopf auch nach einem Verschleiß am Hammerkopf.

Das Einsatzstück ist auswechselbar im Hammer vorgesehen, entweder in einem Passsitz oder befestigt durch übliche Befestigungsmittel. Um die Zuordnung von Schwenkbolzen und Wange, bzw. Anlagefläche den Notwendigkeiten zwischen Neuzustand und abgenutztem Hammer anzupassen, genügt es nach der Erfindung, das Einsatzstück auszubauen und um 180° gedreht wieder in den Hammer einzubauen. Infolge einer dünneren Wange kann der Hammer dann wiederum so nahe an den Amboss geschleudert werden, dass ein Spalt zwischen Amboss und Hammerkopf gebildet wird, der dem Nennmaß entspricht, das von einem neuen Hammer gebildet würde. Bei entsprechender Anzahl von Einsatzstücken mit unterschiedlichen Wangendicken kann somit adäquat auf Hammerverschleiß reagiert werden. Es ist zweckmäßig, Einsatzstücke mit unterschiedlichen Wanddicken der Wangen vorrätig zu halten, damit der Einsatzbereich eines einzelnen Hammers und seiner Standzeit optimal ausgeschöpft werden können.

Darüber hinaus bewirkt die Erfindung nicht nur eine verlängerte Standzeit für einen Hammer, sondern hat auch bei Einsatzstücken mit Langloch einen nicht unerheblichen Einfluss auf die Sicherheit der Maschine. Werden der Maschine übergroße oder harte Bauteile zum Zerkleinern zugeführt, so kann sich der im Langloch geführte Hammer, den Spalt zwischen Amboss und Hammerkopf vergrößernd, gegen die Fliehkräfte vom Amboss wegbewegen. Dies ist der zusätzliche Vorteil, wenn der Schwenkbolzen, um den sich der Hammer dreht, in einem Langloch eines Einsatzstückes im Hammer angeordnet ist.

Ausführungsbeispiele der Erfindung werden nun anhand der beigelegten Figuren genauer beschrieben. Es zeigen:
Fig. 1 in einer Aufsicht den schematischen Aufbau einer Zerkleinerungsmaschine, in der Hammerschlageisen nach der Erfindung verwendet werden können.
Fig. 2 eine Aufsicht eines Hammers nach einem ersten Ausführungsbeispiel der Erfindung für eine Zerkleinerungsmaschine nach Fig. 1.
Fig. 3 einen Querschnitt durch einen Hammer nach Fig. 2.
Fig. 4 einen Querschnitt eines Hammers nach einem zweiten Ausführungsbeispiel für eine Zerkleinerungsmaschine nach Fig. 1.
Fig. 5 eine Aufsicht des Hammers nach Fig. 4.

Die Figuren 1 bis 3 zeigen ein erstes Ausführungsbeispiel eines Hammers für eine Zerkleinerungsmaschine.

Figur 1 zeigt eine Aufsicht auf eine vertikale Zerkleinerungsmaschine, bei der die Antriebsachse 3a des Rotors 3 senkrecht zur Zeichenebene verläuft. An der Antriebsachse des Rotors sind Scheiben 3b übereinander angeordnet, die jeweils Öffnungen zur Befestigung der Schwenkbolzen 6 aufweisen. Ein oder mehrere Hämmer 4 sind jeweils zwischen zwei Scheiben an einem Schwenkbolzen eingehängt, gegebenenfalls unter Einsatz von Distanzringen. Entsprechende Anordnungen sind auch bei Zerkleinerungsmaschinen mit horizontal angeordneter Antriebsachse des Rotors einsetzbar.

Der an einem Maschinengestell 1 fest montierte Amboss 2 wirkt im Betrieb mit dem Hammerkopf 5 eines Hammers 4 zusammen. Entsprechend Fig. 3 ist zwischen Amboss 2 und dem Hammerkopf 5 ein Spalt 10 belassen. Dieser Spalt 10 vergrößert sich durch Abnutzung des Hammerkopfs 5. Dieser Spalt 10 ist für den Feinheitsgrad des zerkleinerten Materials von Bedeutung. Im Neuzustand des Hammers ist das Einsatzstück so montiert, dass im Betrieb der Schwenkbolzen 6 an der Innenseite der dickeren Wange 12 des Einsatzstücks 7 anliegt. Die dieser Wange 12 gegenüberliegende dünnere Wange 8 im Einsatzstück 7 ist dabei unbelastet.

Die Dicke (b) der Wange 12, gemessen zum benachbarten Ende des Einsatzstückes 7, ist grösser als die Dicke (a) der gegenüber liegenden Wange 8, ebenfalls gemessen zu dem dieser Wange 8 benachbarten Ende des Einsatzstückes 7. Der Unterschied in der Dicke der beiden gegenüberliegenden Wangen 8; 12 entspricht dem Maß an Verschleiß am Hammerkopf 5, bei dem ein Ersetzen des Hammers 4 durch einen neuen Hammer notwendig gewesen wäre.

Das Einsatzstück 7 ist über Befestigungsmittel 9 oder über einen Passsitz auswechselbar mit dem Hammer 4 verbunden. Das Einsatzstück 7 weist längs seiner Mittellinie ein Langloch 11 auf, das durch die Wangen 8; 12 am Ende des Einsatzstücks begrenzt ist und den Schwenkbolzen 6 aufnimmt. Der Schwenkbolzen 6 ist seinerseits fest mit zwei benachbarten Scheiben 3b des Rotors 3 verbunden. Bei einem neuen Hammer liegt der Schwenkbolzen 6 an der dickeren Wange 12 mit der Dicke (b) des Einsatzstücks 7 an und es entsteht ein Spalt 10 mit Nennmaß zwischen Hammerkopf 5 und Amboss 2.Vergrößert sich der Spalt 10 durch Verschleiß am Hammerkopf 5, so kann der Spalt wieder auf Nennmaß zurückgeführt werden, indem man das Einsatzstück 7 ausbaut und um 180° geschwenkt wieder einbaut, sodass der Schwenkbolzen 6 beim Betrieb an der Innenseite der dünneren Wange 8 mit der Dicke (a) anliegt; beträgt beispielsweise der Verschleiß 0,3 mm, so wird ein Einsatzstück gewählt, bei dem sich die Dicken der beiden Wangen entsprechend unterscheiden, d.h. b-a = 0,3 mm.

Die Figuren 2 und 3 zeigen das Einsatzstück 7 mit Orientierung entsprechend einem neuen Hammer, so dass der Schwenkbolzen beim Betrieb an der dickeren Wange 12 anliegt

Anmerkung: Die nachfolgende Ausführungsform gemäß Abb. 4 und Abb. 5 ist nicht Teil der Erfindung.

Die Figuren 4 und 5 zeigen ein zweites Ausführungsbeispiel eines Hammers gemäß der Erfindung für eine Zerkleinerungsmaschine der eingangs genannten Art. An einem Maschinengestell ist ein Amboss 12 fest montiert und wirkt im Betrieb mit dem Hammerkopf 5 eines Hammers 14 zusammen. Zwischen Amboss 12 und dem Hammerkopf 5 ist ein Spalt 010 belassen. Dieser Spalt 010 vergrößert sich durch Abnutzung des Hammerkopfs 5. Dieser Spalt 010 ist für den Feinheitsgrad des zerkleinerten Materials von Bedeutung.

Beim Betrieb im Neuzustand des Hammers liegt der Schwenkbolzen 16 an der dickeren Wange 012 des Einsatzstücks 17 an. Die dieser Wange 012 gegenüberliegende Wange 18 im Einsatzstück 17 ist dabei unbelastet. Die Dicke (bb) der Wange 012, gemessen zum benachbarten Ende des Einsatzstückes 17, ist grösser als die Dicke (aa) der gegenüber liegenden Wange 18, ebenfalls gemessen zum benachbarten Ende des Einsatzstückes 17. Der Unterschied in der Dicke der beiden Wangen 18; 012 entspricht dem Maß an Verschleiß am Hammerkopf 5, bei dem ein Ersetzen des Hammers 14 durch einen neuen Hammer 14 notwendig gewesen wäre.

Das Einsatzstück 17 ist auswechselbar und passgenau im Hammer 14 fixiert, z.B. mit Befestigungsmitteln. Das Einsatzstück 17 weist eine zylindrische Bohrung 011 auf, die außermittig in Längsrichtung des Einsatzstücks 17 vorgesehen ist, sodass durch die jeweilige Wange 18; 012 unterschiedlicher Dicke, der Abstand des Hammerkopfes 5 zum Amboss 12 geändert werden kann, wenn das auswechselbare längliche Einsatzstück 17 um 180° gedreht wird. Durch die zylindrische Bohrung 011 ist der Schwenkbolzen 16 geführt, der an den Rotorscheiben 13b des Rotors befestigt ist. Im Betrieb mit einem neuen Hammer liegt der Schwenkbolzen 16 an der Innenseite der Wange 012 des Einsatzstücks 17 an und erzeugt einen Spalt 010 zwischen Hammerkopf 5 und Amboss 12 mit Nennmaß, entsprechend einer Wangendicke (bb) im Einsatzstück 17. Vergrößert sich der Spalt 010 durch Verschleiß am Hammerkopf 5, so kann der Spalt 010 wieder auf das gewünschte Nennmaß zurückgeführt werden, wenn man das Einsatzstück 17 ausbaut und um 180° geschwenkt wieder einbaut, sodass der Schwenkbolzen 16 bei Betrieb an der Wange 18 mit der geringeren Dicke (aa) anliegt; ein Verschleiß des Hammerkopfes von beispielsweise 0,3 mm kann ausgeglichen werden, wenn ein Einsatzstück mit den Wangendicken (aa), (bb) entsprechend bb-aa= 0,3 mm mit umgekehrter Orientierung wieder eingebaut wird.

Die Figuren 4 und 5 zeigen das Einsatzstück 17 mit Orientierung entsprechend einem Hammer mit Verschleiß, so dass der Schwenkbolzen beim Betrieb an der dünneren Wange 18 anliegt.

Vorzugsweise wird das Einsatzstück (7) aus hochfestem Stahl gefertigt. Die Anlageflächen für den Schwenkbolzen (6) können zusätzlich gehärtet werden.

Vorzugsweise werden in den Anlageflächen Schmierbohrungen vorgesehen, die mit einer zentralen Schmiereinrichtung verbindbar sind.

In einer zweckmäßigen Ausgestaltung der Zerkleinerungsmaschine werden mehrere Hammerschlageisen 4 so dicht auf einem Schwenkbolzen montiert, dass ein benachbartes Hammerschlageisen 4 das Herausfallen das Einsatzstück 7 verhindert.

Durch Vorhalten mehrerer Einsatzstücke 7;17 mit unterschiedlicher Dicke der Wangen 8;18 und 12;012 und durch einfaches Wechseln der Einsatzstücke können die Hämmer 4;14 bis zum endgültigen Verschleiß optimal genutzt und damit die Betriebskosten der Zerkleinerungsmaschine wesentlich gesenkt werden. Die Größe des Spalts zwischen Amboss und Hammerkopf kann in weiten Bereichen und mit einer Genauigkeit im Submillimeterbereich eingestellt werden. Die Hammerschlageisen gemäß der Erfindung sind mit geringem Mehraufwand herzustellen.

### Bezugszeichen

- 1: Maschinengestell
- 2: Amboss
- 3: Rotor
- 3a: Antriebsachse des Rotors
- 3b; 13b: Rotorscheibe zur Befestigung der Schwenkbolzen
- 4; 14: Hammer, Hammerschlageisen
- 5: Hammerkopf
- 6; 16: Schwenkbolzen
- 7; 17: Einsatzstück
- 8: Wange an einem Ende des Langlochs im Einsatzstück
- 9: Befestigungsmittel für das Einsatzstück im Hammer
- 10; 010: Spalt zwischen Amboss und Hammerkopf
- 11: Langloch im Einsatzstück einer Ausführungsform
- 011: Zylindrische Bohrung im Einsatzstück einer zweiten Ausführungsform
- 12: Wange gegenüber der Wange 8 des Langlochs im Einsatzstück
- 012: Wange an einem Ende der außermittigen zylindrischen Bohrung im Einsatzstück
- 15; 015: Drehrichtung des Rotors
- 18: Wange gegenüber Wange 012 der außermittigen zylindrischen Bohrung im Einsatzstück

## Patentansprüche

1. Hammerschlageisen für eine Zerkleinerungsmaschine mit feststehendem Amboss (2; 12), wobei das Hammerschlageisen (4; 14) über einen Schwenkbolzen (6; 16) schwenkbar an einem Rotor (3) der Zerkleinerungsmaschine befestigt wird, wobei im Hammerschlageisen ein Einsatzstück (7; 17) vorgesehen ist, das eine Aufnahmeöffnung (11; 011) mit einer ersten Anlagefläche (8; 18) und einer gegenüberliegenden zweiten Anlagefläche (12; 012) für den Schwenkbolzen enthält und in einer ersten Orientierung oder in einer um 180 ° gedrehten zweiten Orientierung in das Hammerschlageisen einbaubar ist, wobei die erste Anlagefläche in der ersten Orientierung und die zweite Anlagefläche in der zweiten Orientierung unterschiedliche Abstände zum Hammerkopf (5; 15) aufweisen,
**dadurch gekennzeichnet, dass** die Aufnahmeöffnung ein Langloch (11) ist, das außermittig im Einsatzstück ausgeführt ist, so dass in Längsrichtung des Hammerkopfs gegenüberliegende, als Anlageflächen dienende Wangen des Einsatzstücks unterschiedliche Wanddicken aufweisen.

2. Hammerschlageisen nach Anspruch 1, **dadurch gekennzeichnet, dass** das Einsatzstück (7; 17) aus hochfestem Stahl gefertigt ist.

3. Hammerschlageisen nach einem der Ansprüche 1 bis 2, **dadurch gekennzeichnet, dass** die Anlageflächen Schmierbohrungen aufweisen, die mit einer zentralen Schmiereinrichtung verbindbar sind.

4. Hammerschlageisen nach einem der Ansprüche 1 bis 3, **dadurch gekennzeichnet, dass** das Einsatzstück (7; 17) in einer Aussparung im Hammerschlageisen auf Passung geführt ist.

5. Zerkleinerungsmaschine mit Hammerschlageisen (4; 14) nach einem der Ansprüche 1 bis 4, deren Anlageflächen definierte Abstände zu einem feststehenden Amboss (2; 12) aufweisen.

6. Zerkleinerungsmaschine nach Anspruch 5, **dadurch gekennzeichnet**, das mehrere Hammerschlageisen (4; 14) auf dem Schwenkbolzen so dicht aneinander montiert sind, dass benachbarte Hammerschlageisen (4; 14) das Herausfallen des Einsatzstückes (7; 17) verhindern.

7. Verfahren zum Betrieb einer Zerkleinerungsmaschine nach Anspruch 5 oder 6, **dadurch gekennzeichnet, dass** mehrere Einsatzstücke (7; 17) mit jeweils unterschiedlichen Anlageflächen auf Lager gehalten werden, sodass die Breite des Spaltes (10; 010) zwischen Amboss (2; 12) und Hammerschlagkopf (5; 15) einstellbar ist.

## Claims

1. Hammer strike iron for a comminution machine with a stationary anvil (2; 12), wherein the hammer strike iron (4; 14) is mounted pivotably on a rotor (3) of the comminution machine by means of a swivel pin (6; 16),
wherein an insert piece (7; 17) is provided in the hammer strike iron, which insert piece contains a receiving opening (11; 011) with a first bearing surface (8; 18) and an opposite second bearing surface (12; 012) for the swivel pin and which can be installed in the hammer strike iron in a first orientation or in a second orientation rotated through 180°, wherein the first bearing surface in the first orientation and the second bearing surface in the second orientation are at different distances from the hammer head (5; 15),
**characterized in that** the receiving opening is an elongated hole (11) which is formed eccentrically in the insert piece so that cheeks of the insert piece serving as bearing surfaces which are opposite in the longitudinal direction of the hammer head have different wall thicknesses.

2. Hammer strike iron according to claim 1, **characterized in that** the insert piece (7; 17) is made of high-strength steel.

3. Hammer strike iron according to one of claims 1 to 2, **characterized in that** the bearing surfaces have lubrication holes which can be connected to a central lubrication device.

4. Hammer strike iron according to one of claims 1 to 3, **characterized in that** the insert piece (7; 17) is guided for fit in a recess in the hammer strike iron.

5. Comminution machine with hammer strike irons (4; 14) according to one of the claims 1 to 4, the bearing surfaces of which have defined distances to a stationary anvil (2; 12).

6. Comminution machine according to claim 5, **characterized in that** a plurality of hammer strike irons (4; 14) are mounted on the swivel pin so close together that adjacent hammer strike irons (4; 14) prevent the insert piece (7; 17) from falling out.

7. Method of operating a comminution machine according to claim 5 or 6, **characterized in that** a plurality of insert pieces (7; 17) each having different bearing surfaces are kept in stock so that the width of the gap (10; 010) between anvil (2; 12) and hammer head (5; 15) can be adjusted.

## Revendications

1. Fer de martelage pour un broyeur à enclume fixe (2 ; 12), le fer de martelage (4 ; 14) étant fixé de manière pivotante à un rotor (3) du broyeur par l'intermédiaire d'un axe de pivotement (6 ; 16), dans le fer de martelage étant prévu un insert (7 ; 17) qui comporte une ouverture de réception (11 ; 011) avec une première surface d'appui (8 ; 18) et une seconde surface d'appui opposée (12 ; 012) pour l'axe de pivotement et qui est encastrable dans le fer de martelage dans une première orientation ou dans une seconde orientation tournée de 180°, la première surface d'appui dans la première orientation et la seconde surface d'appui dans la seconde orientation présentant des distances différentes par rapport à la tête de marteau (5 ; 15), **caractérisé en ce que** l'ouverture de réception est un trou oblong (11) qui est ménagé de manière excentrée dans l'insert, de sorte que des joues de l'insert opposées dans la direction longitudinale de la tête de marteau et servant de surfaces d'appui présentent des épaisseurs de paroi différentes.

2. Fer de martelage selon la revendication 1, **caractérisé en ce que** l'insert (7 ; 17) est fabriqué en acier à résistance élevée.

3. Fer de martelage selon une des revendications 1 à 2, **caractérisé en ce que** les surfaces d'appui comportent des trous de graissage qui sont reliables à un équipement de graissage central.

4. Fer de martelage selon une des revendications 1 à 3, **caractérisé en ce que** l'insert (7 ; 17) est guidé de manière ajustée dans un évidement du fer de martelage.

5. Broyeur comprenant des fers de martelage (4 ; 14) selon une des revendications 1 à 4, dont les surfaces d'appui présentent des écartements définis par rapport à une enclume fixe (2 ; 12).

6. Broyeur selon la revendication 5, **caractérisé en ce que** plusieurs fers de martelage (4 ; 14) sont montés sur l'axe de pivotement de manière si serrée les uns contre les autres que des fers de martelage voisins (4 ; 14) empêchent l'insert (7 ; 17) de tomber.

7. Procédé de fonctionnement d'un broyeur selon la revendication 5 ou 6, **caractérisé en ce que** plusieurs inserts (7 ; 17) avec des surfaces d'appui respectivement différentes sont tenus en stock, ce qui permet de régler la largeur de l'interstice (10 ; 010) entre enclume (2 ; 12) et tête de martelage (5 ; 15).
